# EUROPÄISCHE PATENTSCHRIFT

(11) **EP 1 046 512 B1**
(45) Veröffentlichungstag und Bekanntmachung des Hinweises auf die Patenterteilung: **12.02.2003**
(21) Anmeldenummer: 00108454.0
(22) Anmeldetag: 18.04.2000
(51) Int. Cl.: B41M 3/12, B41M 1/26, B41M 7/00, B41M 5/03

(54) **Vorrichtung zum Übertragen von auf einem Träger spiegelbildlich aufgebrachten Schrift-, Bild- oder Motivdarstellungen auf eine beliebige Unterlage**
Apparatus for transferring a mirror image of writing, image or motif from an intermediate carrier to any desired surface
Appareil pour le transfert d'un image inversé d'écriture, image ou motif d'un élément récepteur intermédiaire à une surface destination désirée

(30) Priorität: 23.04.1999 DE 29907197 U
(43) Veröffentlichungstag der Anmeldung: 25.10.2000
(73) Patentinhaber: Dusch, Günter, 77694 Kehl (DE)
(72) Erfinder: Dusch, Günter, 77694 Kehl (DE)
(74) Vertreter: Zipse + Habersack

(56) Entgegenhaltungen:
- EP-A- 0 356 837
- EP-A- 0 518 138
- DE-A- 2 231 527
- DE-A- 19 718 795
- GB-A- 1 158 943
- GB-A- 2 231 533
- US-A- 5 328 510

## Beschreibung

Die Erfindung betrifft eine Vorrichtung zum Übertragen von auf einem Träger spiegelbildlich mittels eines Schwarz-Weiß- oder Farbtoners aufgebrachten Schrift-, Bild- oder Motivdarstellungen auf eine beliebige Unterlage, wie z. B. Papier, Stoff, Kunststoff, Metall, Keramik od. dgl. Ferner betrifft die Erfindung ein Verfahren zum Übertragen der genannten Darstellungen auf eine beliebige Unterlage.

In der DE-OS 41 18 922 ist ein Verfahren zum Übertragen von Motiven einer ursprünglichen Unterlage auf einen neuen Träger unter Verwendung eines Zwischenträgers beschrieben. Das Verfahren besteht darin, daß man das Motiv auf der ursprünglichen Unterlage auf den Zwischenträger kopiert, wobei das auf den Zwischenträger übertragene Motiv aus einem Material, ausgewählt aus der Gruppe Toner, Pigment, gebildet wird und das motivbildende Material auf dem Zwischenträger rein physikalisch auf den neuen Träger überträgt, wobei der Zwischenträger und der neue Träger beim Übertragungsvorgang planparallel oder tangential zueinander angeordnet sind. Ein bestimmtes Verfahren besteht darin, daß in einem ersten Schritt der Schriftzug in einem an sich bekannten Lasergerät auf eine Folie kopiert wird, die einen Zwischenträger bildet. Dabei wird der aufgebrachte Zweikomponententoner schwarz im Fotokopierer durch eine Wärmewalze bei einer Temperatur von 140° C fixiert.

In einem zweiten Schritt wird die Folie mit dem schriftzugbildenden Toner auf die Oberfläche eines Hartkartons gelegt. Diese Anordnung wird danach während eines bestimmten Zeitraums, der im Bereich von 3 Sekunden bis 60 Sekunden liegt, einem Druck von ca. 5 bis 70 N/cm² und einer bestimmten Temperatur ausgesetzt, die zwischen 95° C und 115° C liegt, um den schriftzugbildenden Toner von der Folie auf die Oberfläche des Hartkartons zu übertragen. Zur Übertragung wird im allgemeinen eine Schwenkhebelpresse benutzt, die von Hand auf den das Bildmotiv aufnehmenden Träger gedrückt wird. Selbstverständlich kann mit einer derartigen Vorrichtung eine genaue Einstellung des Druckes nicht vorgenommen werden. Außerdem ist es praktisch nicht möglich, bei Kniehebelpressen größere Drücke ab ca. 2 Tonnen auf die Unterlage auszuüber.

Dokument GB-A-1 158 943 beschreibt eine beheizbare Schwenkhebelpresse mit einem ausziehbaren Drucktisch.

Der vorliegenden Erfindung liegt die Aufgabe zugrunde, eine Vorrichtung der eingangs genannten Art zu schaffen, bei der Druck und Temperatur sowie die Zeitverhältnisse genau eingestellt werden können. Außerdem kann mit der Vorrichtung gemäß der Erfindung eine wesentlich bessere Übertragung und ein brillanteres Bild, auch in farbiger Darstellung, auf jede beliebige Unterlage, beispielsweise auf Papier, Stoff oder sogar Metall und Keramik, erfolgen.

Zur Lösung der gestellten Aufgabe wird eine Vorrichtung der eingangs genannten Art vorgeschlagen, welche gekennzeichnet ist durch eine beheizbare Hochleistungs- und Hochdruckpresse, bei der in einem Grundgestell mit querverlaufendem Rechteckrohr mit zwei im Winkel dazu angeordneten Rechteckrohren eine mittels eines Kugelrollauszuges herausziehbare Tischplatte angeordnet ist, auf der über ein Distanzstück ein Drucktisch befestigt ist, wobei sich unter der Tischplatte eine kreisrunde Luftfeder zur Anhebung des Drucktisches gegen den unteren Heizkörper befindet, wobei an einer oberen, seitlich an zwei Spindeln zwischen zwei Rechteckrohren geführten Traverse eine obere und eine untere Heizplatte befestigt sind, gegen welche der Drucktisch gedrückt wird, wobei die Traverse mittels einer Handkurbel über zwei Kettenräder und eine Kette auf- und abbewegbar ist.

Mit der Vorrichtung gemäß der vorliegenden Erfindung kann eine wesentlich bessere und stärkere Druckverteilung auf die Tischplatte ausgeübt werden.

Gemäß einer besonderen Ausführungsform besitzt die Vorrichtung an der Frontseite der Tischplatte einen Handgriff zum Herausziehen derselben und unterhalb ein Bedienungspanel zum Einstellen des Druckes, der Temperatur und der Zeitverhältnisse. Dadurch ist es möglich, eine optimale Übertragung des Bildmotivs, auch mit farbigem Toner, zu erzielen.

Anhand der Zeichnungen soll am Beispiel einer bevorzugten Ausführungsform die Vorrichtung gemäß der Erfindung näher erläutert werden.

In den Zeichnungen zeigt
**Fig. 1.** eine prinzipielle Vorderansicht der Vorrichtung gemäß der Erfindung.
**Fig. 2** zeigt einen Längsschnitt durch die Vorrichtung gemäß Fig. 1.
**Fig. 3** zeigt einen Querschnitt von Fig. 1.
**Fig. 4** zeigt einen Schnitt durch den unteren Bereich der Vorrichtung gemäß Fig. 1.

Wie sich aus den Figuren der Zeichnungen ergibt, besteht die Vorrichtung gemäß der Erfindung im wesentlichen aus einem Grundgestell 1 mit zwei im rechten Winkel dazu verlaufenden Rechteckrohren 2, 3. An dem Grundgestell sind vier senkrecht nach oben verlaufende Rechteckrohre, 4, 5,6, 7 angeordnet, die an der Oberseite durch einen Deckel 8 miteinander verbunden sind. Innerhalb der senkrecht verlaufenden Rechteckrohre 4, 5 sind zwei Spindeln 9, 9' angeordnet, die am oberen Ende Kettenräder 10, 11 aufweisen und die durch eine Kette 12 miteinander verbunden sind. Auf der Welle des Kettenrades 11 sitzt eine Handkurbel 13 zur Betätigung der Spindeln 9, 9'.

An den Spindeln 9, 9' ist eine Traverse 14 angeordnet, an der eine obere Heizplatte 15 und eine untere Heizplatte 16 befestigt sind. Im mittleren Bereich ist eine feststehende Tischplatte 17 angeordnet, auf der über ein Distanzstück 18 ein absenkbarer Drucktisch 19 befestigt ist, auf dem eine weitere Auflage 19a angeordnet sein kann. Unter der Tischplatte 17 ist eine reifenartige Luftfeder 20 mit einem seewasserfest verleimten Sperrholzkörper 20a zur Anhebung des Drucktisches 19 angeordnet. Der Hohlraum der Luftfeder 20 kann auch bis zu 50 % mit Granulat, Kunststoff oder seewasserfest verleimtem Sperrholz gefüllt sein, um den Preßluftverbrauch zu reduzieren.

An der Frontseite weist die Tischplatte 17 über einen Winkel einen Handgriff 21 auf, um die Tischplatte mittels eines Kugelrollenauszuges 22 zur Aufnahme der zu bedruckenden Unterlage nach vorne herauszuziehen.

Unterhalb der Tischplatte befindet sich noch ein Bedienungspanel 23 mit verschiedenen Knöpfen 24 und Drehreglem 25.

Dieses Bedienungspanel dient zur Einstellung des Druckes, der Temperatur und der Zeitverhältnisse.

Mit der Vorrichtung gemäß der Erfindung ist auch ein Verfahren zum Übertragen beliebiger Motivdarstellungen auf eine beliebige Unterlage mit unterschiedlichen Drücken, Temperaturen und Zeitdauern durchführbar, um die Übertragung eines Farbbildes auf ein Aluminiumblech durchzuführen. Das Farbbild wird zunächst in einem Farbkopierer oder Farblaserdrucker in beliebigem, vergrößertem oder verkleinertem Maßstab auf eine Trägerfolie, z. B. eine beschichtete Papierfolie oder Normalpapier, spiegelbilldlich aufgebracht. Dabei wird ein Farbtoner verwendet, der eine gute Affinität zur beschichteten Papieroberfläche aufweist und der sich durch Druck und Wärme wieder von der Papieroberfläche abheben läßt. Auf den Drucktisch 19 wird nun zunächst die Aluminiumplatte mit der gebürsteten und ggf. mit einer Schicht behandelten Oberfläche aufgelegt. Auf diese Platte wird der mit dem spiegelbildlichen Aufdruck versehene Zwischenträger aufgelegt. Auf diesen Zwischenträger wird dann zweckmäßigerweise ein Wollstoff und ggf. eine weitere Folie aufgelegt. Danach wird der Drucktisch 19 hochgefahren und gegen den unteren Heizkörper 16 mit einem Druck von ca. 300 - 12 000 Kg gedrückt. Die Temperatur beträgt dabei je nach Anwendungsfall 90 - 200 C. Die Zeitdauer beträgt im allgemeinen 1 sec - 60 Minuten.

Durch diesen Druckpreßvorgang wird das spiegelverkehrte farbige Bild auf die Aluminiumoberfläche aufgepreßt. Um nun dem Bild einen Hochglanz zu verleihen, wird auf das Aluminiumblech eine PE - Folie aufgelegt und der Drucktisch 19 mit einem um ca. 50% erhöhtem Druck gegen den unteren Heizkörper 16 gedrückt. Durch diesen Vorgang wird der Aluminiumträger nochmals erwärmt, und die Oberfläche wird verdichtet, und das durch dieses Verfahren geglättete Bild erhält eine glänzende und durch äußere Beleuchtung stark hervorgehobene Oberfläche. Außerdem wird die Kratzfestigkeit erhöht, wodurch die Oberfläche abriebfest wird. Hervorzuheben ist auch eine verbesserte Witterungsbeständigkeit der leicht zu reinigenden Oberfläche.

Der Druckpreßvorgang kann auch in der Weise ergänzt bzw. abgewandelt werden, daß gleichzeitig auf beiden Seiten einer Unterlage, z. B. auf einem 0,5mm starken Aluminiumblech ein Aufdruck aufgebracht wird. Dies ist deshalb möglich, weil die Wärme beim Druckvorgang das Material der Unterlage durchdringt und somit auch auf der Rückseite wirksam werden kann. In diesem Fall wird also zunächst das zu übertragende rückseitige Bild auf den Drucktisch 19 gelegt, darauf die Unterlage, z. B. das Aluminiumblech und auf dieses die zweite Trägerfolie mit dem darauf aufgebrachten Bild. In einem Druckvorgang werden dann in oben beschriebener Weise gleichzeitig beide Bilder auf die Vorder- und Rückseite aufgedruckt.

Auch die Erzeugung eines Hochglanzes kann wie oben beschrieben gleichzeitig durch Einlegen von zwei PE- Folien auf die Vorder- und Rückseite erfolgen.

Die Vorrichtung gemäß der Erfindung ermöglicht also eine sehr große Variation von selbst größten Drücken und stärksten Temperatureinwirkungen, die auf das Material, beispielsweise auch Kunststoff, Keramik oder textile Stoffe, ausgeübt werden können.

## Patentansprüche

1. Vorrichtung zum Übertragen von auf einem Träger spiegelbildlich mittels eines Schwarz-Weiß- oder Farbtoners aufgebrachten Schrift-, Bild- oder Motivdarstellungen auf eine beliebige Unterlage, wie z. B. Papier, Stoff, Kunststoff, Metall, Keramik od. dgl., ***gekennzeichnet durch*** eine beheizbare Hochleistungs- und Hochdruckpresse, bei der in einem Grundgestell (1) mit einem querverlaufendem Rechteckrohr mit zwei im rechten Winkel dazu angeordneten Rechteckrohren (2, 3) eine mittels eines Kugelrollenauszuges ( ) herausziehbare Tischplatte (17) angeordnet ist, auf der über ein Distanzstück (18) ein Drucktisch (19) befestigt ist, wobei sich unter der Tischplatte (17) eine kreisrunde Luftfeder (20) zur Anhebung des Drucktisches (19) gegen den unteren Heizkörper (16) befindet, wobei an einer oberen, seitlich an zwei Gewindespindeln (9, 9') zwischen zwei Rechteckrohren (4, 5 bzw. 6, 7) geführten Traverse (14) eine obere und eine untere Heizplatte (15, 16) befestigt sind, gegen welche der Drucktisch (19) gedrückt wird, wobei die Traverse (14) mittels einer Handkurbel (13) über zwei Kettenräder (10, 11) und eine Kette (12) auf- und abbewegbar ist.

2. Vorrichtung nach Anspruch 1, ***dadurch gekennzeichnet,* daß** die Vorrichtung an der Frontseite der Tischplatte (19) einen Handgriff (21) zum Herausziehen derselben besitzt, daß unterhalb ein Bedienungspanel (23) zum Einstellen des Druckes, der Temperatur und der Zeitverhältnisse angeordnet ist und über der Traverse (14) und den Heizplatten (15, 16) eine Abdeckhaube (26) angeordnet ist.

3. Verfahren zum Übertragen von Motivdarstellungen auf eine beliebige Unterlage mit einer Vorrichtung gemäß Anspruch 1 oder 2, ***dadurch gekennzeichnet,* daß** das Farbbild zunächst in einem Farbkopierer oder Laserdrucker in beliebigem, vergrößerten oder verkleinerten Maßstab auf eine Trägerfolie, z. B. eine beschichtete Papierfolie oder Normalpapier, spiegelbilldlich aufgebracht wird, wobei ein Farbtoner verwendet wird, der eine gute Affinität zur beschichteten Papieroberfläche aufweist und der sich durch Druck und Wärme wieder von der Papieroberfläche abheben läßt, worauf auf den Drucktisch zunächst die Aluminiumplatte mit der gebürsteten und ggf. mit einer Schicht behandelten Oberfläche aufgelegt wird, worauf auf diese Platte der mit dem spiegelbildlichen Aufdruck versehene Zwischenträger aufgelegt wird, wobei auf diesen Zwischenträger ein Wollstoff oder Molton und ggf. eine weitere Folie aufgelegt wird, worauf der Drucktisch hochgefahren und gegen den unteren Heizkörper mit einem Druck von ca. 300 - 12 000 Kg gedrückt wird, wobei die Temperatur je nach Anwendungsfall 90 - 200° C bei einer Zeitdauer 1 sec - 60 Minuten beträgt und anschließend das so aufgebrachte Bild einem Hochglanzverfahren unterworfen wird, wobei auf das Aluminiumbild eine PE-Folie aufgelegt und der Drucktisch mit einem um ca. 50 % erhöhten Druck gegen den unteren Heizkörper gedrückt wird, wodurch der Aluminiumträger nochmals erwärmt wird und die Oberfläche verdichtet und das durch dieses Verfahren geglättete Bild eine glänzende, stark hervorgehobene Oberfläche erhält.

4. Verfahren nach Anspruch 3, ***dadurch gekennzeichnet,* daß** kurzzeitig auf beiden Seiten einer Unterlage, z. B. auf einem 0,5 mm starken Aluminiumblech, ein Aufdruck aufgebracht wird, indem die Wärme beim Druckvorgang das Material von der Unterlage durchdringt und somit auch auf der Rückseite wirksam werden kann, wobei zunächst das zu übertragende, rückseitige Bild auf den Drucktisch (19) gelegt wird, darauf die Unterlage, z. B. das Aluminiumblech, und auf dieses die zweite Trägerfolie mit dem darauf aufgebrachten Bild aufgelegt wird, wobei in einem Druckvorgang dann in der in Anspruch 3 beschriebenen Weise gleichzeitig beide Bilder auf die Vor- und Rückseite aufgedruckt werden.

5. Verfahren nach Anspruch 4, ***dadurch gekennzeichnet,* daß** zur Erzeugung eines Hochglanzes je eine PE-Folie auf die Vorder- und auf die Rückseite aufgelegt wird und der Preßvorgang gemäß Anspruch 3 beendet wird.

## Claims

1. Apparatus for transferring character, image or motif representations, applied in mirror-image fashion to a carrier by means of a monochrome or colour toner, to any desired base, such as, e.g. paper, fabric, a plastics material, a ceramic material or similar, ***characterised by*** a heatable high-efficiency and high-pressure press, in which a table board (17), which can be pulled out by means of a ball caster extension (22), is disposed in a basic frame (1) with a transversely extending rectangular tube with two rectangular tubes (2, 3) disposed at right angles thereto, to which board a printing table (19 is fastened via a distance piece (18), wherein a circular pneumatic spring (20) for lifting the printing table (19) towards the lower heating element (16) is located below the table board (17), wherein an upper and a lower heating plate (15, 16) are fastened to an upper cross bar (14) which is guided laterally at two threaded spindles (9, 9') between two rectangular tubes (4, 5 and 6, 7, respectively) and against which the printing table (19) is pushed, wherein the cross bar (14) can be moved up and down by means of a crank handle (13) via two chain wheels (10, 11) and a chain (10).

2. Apparatus according to Claim 1, ***characterised in* that**, at the front side of the table board (19), the apparatus has a handle (21) for pulling the latter out, that a control panel (23) for adjusting the pressure, the temperature and the time ratios is disposed underneath and a covering hood (26) is disposed above the cross bar (14) and the heating plates (15, 16).

3. Process for transferring motif representations to any desired base by means of an apparatus according to Claim 1 or Claim 2, ***characterised in* that** the colour image is firstly applied in mirror-image fashion to a carrier film, e.g. a coated paper film or standard paper, on any desired, enlarged or reduced scale, in a colour copier or laser printer, wherein a colour toner is used which has a high affinity with the coated paper surface and can be removed from the paper surface again through pressure and heat, whereupon the aluminium plate with the brushed surface, which is optionally treated with a coating, is firstly placed on the printing table, whereupon the intermediate carrier, which is provided with the mirror-image print, is placed on this plate, whereupon a woollen fabric or molleton and optionally a further film is placed on this intermediate carrier, whereupon the printing table is raised and pressed against the lower heating element with a pressure of approximately 300 - 12,000 kg, wherein, depending on the application, the temperature is 90 - 200°C for a duration of 1 sec.- 60 minutes, and the image which is thus applied is subsequently subjected to a high-gloss process, wherein a PE film is placed on the aluminium image, and the printing table is pressed against the lower heating element with a pressure which is increased by approximately 50 %, whereby the aluminium carrier is heated again and the surface is compressed and the image which is smoothed by this process is given a glossy, highly accentuated surface.

4. Process according to Claim 3, ***characterised in* that** a print is temporarily applied to both sides of a base, e.g. to a 0.5 mm thick aluminium plate, **in that** the heat penetrates the material from the base during printing and can therefore also take effect on the back, wherein the image on the back which is to be transferred is placed on the printing table (19), upon which image the base, e.g. the aluminium plate, is placed, followed by the second carrier film with the image applied thereto, wherein both images are then simultaneously printed onto the face and the back in a printing operation as described in Claim 3.

5. Process according to Claim 4, ***characterised in* that**, in order to produce a high gloss, a respective PE film is placed on the face and on the back and the pressing operation according to Claim 3 is concluded.

## Revendications

1. Appareil pour le transfert d'une image inversée d'écriture, image ou motif, appliquée sur un récepteur au moyen d'un toner noir et blanc ou couleur sur un support quelconque, tel que papier, tissu, plastique, métal, céramique ou similaire, **caractérisé par** une presse à grande puissance et à haute pression pouvant être chauffée, dans le cas de laquelle une tablette (17) pouvant être tirée au moyen d'une rallonge à roulettes (22) est disposée dans un châssis (1) avec un tube rectangulaire transversal et deux tubes rectangulaires (2, 3) placés à angle droit, tablette sur laquelle une table d'impression (19) est fixée à l'aide d'une pièce d'écartement (18), un amortisseur pneumatique (20) circulaire se trouvant sous la tablette (17) pour soulever la table d'impression (19) contre le corps de chauffe (16) inférieur, un plateau chauffant supérieur et un plateau chauffant inférieur (15, 16) étant fixés sur une traverse (14) supérieure, guidée latéralement sur deux broches filetées (9, 9') entre deux tubes rectangulaires (4, 5 ou 6, 7), plateaux chauffants contre lesquels la table d'impression (19) est poussée, la traverse (14) pouvant être déplacée vers le haut et vers le bas au moyen d'une manivelle manuelle (13) à l'aide de deux roues dentées à chaîne (10, 11) et d'une chaîne (12).

2. Appareil selon la revendication 1, **caractérisé en ce que** l'appareil possède, sur le côté frontal de la tablette (17) une poignée (21) pour retirer celle-ci, **en ce qu**'un panneau de commande (23) est placé en-dessous pour le réglage de la pression, de la température et des rapports de temps, et qu'un capot (26) est disposé au-dessus de la traverse (14) et des plateaux chauffants (15, 16).

3. Procédé pour le transfert d'images motif sur un support quelconque avec un appareil selon la revendication 1 ou 2, **caractérisé en ce que** l'image couleur est d'abord appliquée de manière inversée dans un copieur couleur ou une imprimante laser, à n'importe quelle échelle, agrandie ou réduite, sur une feuille support, par exemple une feuille de papier couché ou de papier normal, un toner couleur étant utilisé qui présente une bonne affinité avec la surface de papier couché et qui peut à nouveau être enlevé de la surface du papier grâce à la pression et à la chaleur, sur quoi la plaque d'aluminium, avec la surface brossée et éventuellement recouverte d'une couche, est d'abord posée sur la table d'impression, sur quoi le support intermédiaire muni de l'impression inversée est posé sur cette plaque, un tissu de laine ou un molleton et éventuellement une autre feuille étant posés sur ce support intermédiaire, sur quoi la table d'impression est déplacée vers le haut et pressée contre le corps de chauffe inférieur avec une pression d'environ 300 à 12.000 kg, la température étant, selon l'utilisation, comprise entre 90 et 200°C pour une durée de 1 seconde à 60 minutes, et l'image ainsi appliquée étant ensuite soumise à un procédé de haute brillance, une feuille en polyéthylène étant posée sur l'image aluminium et la table d'impression étant pressée contre le corps de chauffe inférieur avec une pression augmentée d'environ 50%, le support aluminium étant ainsi chauffé de nouveau et la surface étanchéifiée et l'image glacée par ce procédé obtenant une surface brillante, fortement mise en valeur.

4. Procédé selon la revendication 3, **caractérisé en ce qu'**une impression est appliquée brièvement sur les deux côtés d'un support, par exemple sur une tôle d'aluminium de 0,5 mm d'épaisseur, la chaleur pénétrant le matériau du support lors de l'impression, et pouvant être ainsi effective aussi au verso, l'image au verso à transférer étant d'abord posée sur la table d'impression (19), puis le support, par exemple la tôle d'aluminium, est posé dessus, et sur celui-ci la deuxième feuille support avec l'image appliquée, les deux images pouvant être imprimées lors d'une impression simultanément au recto et au verso de la façon décrite dans la revendication 3.

5. Procédé selon la revendication 4, **caractérisé en ce que,** pour créer un effet glacé, une feuille en polyéthylène est posée au recto et au verso et l'impression est terminée selon la revendication 3.
